# EUROPÄISCHE PATENTSCHRIFT

(11) **EP 2 995 757 B1**
(45) Veröffentlichungstag und Bekanntmachung des Hinweises auf die Patenterteilung: **09.12.2020**
(21) Anmeldenummer: 15182445.5
(22) Anmeldetag: 26.08.2015
(51) Int. Cl.: E05D 11/00, E05D 3/14

(54) **VORRICHTUNG ZUR STROMFÜHRUNG AN EIN MÖBELTEIL SOWIE SCHARNIER MIT STROMFÜHRUNGSMITTEL UND MÖBEL MIT SCHARNIER UND STROMFÜHRUNGSMITTEL**
FLOW GUIDING DEVICE ON A FURNITURE PART, AND HINGE WITH FLOW GUIDING MEANS AND FURNITURE WITH HINGE AND FLOW GUIDING MEANS
DISPOSITIF D'ALIMENTATION ELECTRIQUE SUR UN ELEMENT DE MEUBLE ET CHARNIERE AYANT UN MOYEN D'ALIMENTATION ELECTRIQUE ET MEUBLE DOTE DE CHARNIERE ET DE MOYEN D'ALIMENTATION ELECTRIQUE

(30) Priorität: 12.09.2014 DE 202014104320 U
(43) Veröffentlichungstag der Anmeldung: 16.03.2016
(73) Patentinhaber: Grass GmbH, 64354 Reinheim (DE)
(72) Erfinder: Völker, Gerd, 64584 Biebesheim (DE); Krüdener, Boris, 64285 Darmstadt (DE)
(74) Vertreter: Otten, Roth, Dobler & Partner mbB Patentanwälte

(56) Entgegenhaltungen:
- EP-A1- 1 408 190
- DE-A1- 10 315 208
- DE-U1-202014 102 867
- US-A- 1 744 040
- US-A1- 2002 112 320

## Beschreibung

Die Erfindung betrifft ein Möbel mit Scharnier und Stromführungsmitteln.

### Stand der Technik

Es ist bekannt, insbesondere von einem feststehenden Möbelteil bewegliche Möbelteile mit elektrischer Energie zu versorgen, um elektrische Einrichtungen, wie zum Beispiel eine Beleuchtung im beweglichen Möbelteil betreiben zu können.

Bei einer Ausführungsform werden Beleuchtungsmittel in einer Schublade über einen Akkumulator betrieben, der im eingefahrenen Zustand der Schublade aufladbar ist.

Die DE 20 2014 102 867 U1 offenbart ein Möbel nach dem Oberbegriff des Anspruchs 1 und des Anspruchs 2.

### Aufgabe und Vorteile der Erfindung

Der Erfindung liegt die Aufgabe zugrunde, die Möglichkeiten ein bewegliches Möbelteil elektrifizieren zu können, zu erweitern.

Diese Aufgabe wird durch die Merkmale des Anspruchs 1 und 2 gelöst.

In den abhängigen Ansprüchen sind vorteilhafte oder zweckmäßige Weiterbildungen der Erfindung angegeben.

Zunächst geht die Erfindung von einem Möbel nach dem Anspruch1 mit einer Vorrichtung zur Stromführung am Möbelteil, das über ein Scharnier beweglich mit einem feststehenden Möbelteil verbunden ist, d.h. einem Möbelkorpus, aus. Ein erster Kerngedanke der Erfindung liegt darin, dass Stromführungsmittel vorgesehen sind, die eine erste Stromführungseinrichtung zur festen Anordnung auf der Seite des beweglichen Möbelteils und eine zweite Stromführungseinrichtung zur festen Anordnung im feststehenden Möbelteil aufweisen, wobei die jeweilige Stromführungseinrichtung eine Kontakteinheit besitzt, um das Scharnier, das zwischen dem beweglichen und dem festen Möbelteil angeordnet ist, einerseits auf der Seite des beweglichen Möbelteils und andererseits auf der Seite des festen Möbelteils zu kontaktieren, wobei die Kontakteinheit für die Seite des festen Möbelteils eine Verankerungseinrichtung zur Verankerung im festen Möbelteil aufweist.

Durch diese Maßnahme wird es möglich, ein Scharnier, das in diesem Fall elektrisch leitend sein sollte, unmittelbar zur Stromführung einzusetzen, um damit eine elektrische Verbindung von einem Möbelkorpus beispielsweise zu einer Tür oder Klappe über das Scharnier zu schaffen. Scharniere aus Zinkdruckguss weisen regelmäßig eine ausreichende Leitfähigkeit auf.

Die Kontakteinheit auf der Seite des festen Möbelteils zum Beispiel zu einem Scharnierarm wird vorzugsweise unterhalb einer Montageplatte für den Scharnierarm montiert und günstigerweise innerhalb des Möbelkorpus geführt, sodass die Kontaktierung von außen für einen Benutzer nicht sichtbar ist.

Ein weiterer wesentlicher Aspekt der Erfindung liegt ausgehend von einem Möbel nach dem Anspruch 2 mit einer Vorrichtung zur Stromführung am Möbelteil, das über ein Scharnier beweglich mit einem feststehenden Möbelteil, d.h. einem Möbelkorpus, verbunden ist, darin, dass Stromführungsmittel vorgesehen sind, die eine erste Stromführungseinrichtung zur festen Anordnung auf der Seite des beweglichen Möbelteils und eine zweite Stromführungseinrichtung zur festen Anordnung im feststehenden Möbelteil aufweisen, und dass die Stromführungsmittel eine dritte Stromführungseinrichtung zur Anordnung am Scharnier umfassen, wobei die erste und zweite Stromführungseinrichtung eine Kontakteinheit besitzt, um die dritte Stromführungseinrichtung am Scharnier einerseits auf der Seite des beweglichen Möbelteils und andererseits auf der Seite des festen Möbelteils zu kontaktieren, wobei zumindest die Kontakteinheit für die Seite des festen Möbelteils eine Verankerungseinrichtung zur Verankerung im festen Möbelteil aufweist. Vorzugsweise kann die erste Stromführungseinrichtung auch innerhalb des Scharniers untergebracht sein.

Dadurch wird es möglich, ein Scharnier zur Stromführung einzusetzen, um damit eine elektrische Verbindung von einem Möbelkorpus beispielsweise zu einer Tür oder Klappe über das Scharnier bereitzustellen, indem das Scharnier für eine insbesondere verdeckte Unterbringung einer Stromführungseinrichtung genutzt wird.

Durch eine Stromführungseinrichtung am Scharnier kann die elektrische Leitungsqualität optimiert werden, da man nicht auf das Material des Scharniers und dessen elektrische Leitfähigkeit beschränkt ist. Insbesondere in Fällen, bei welchen eine hohe Stromstärke auftreten kann, ist eine dritte Stromführungseinheit bevorzugt.

Nach dem ersten Aspekt der Erfindung, d.h. nach dem Anspruch 1, ist die erste Stromführungseinrichtung für eine feste Anordnung im beweglichen Möbelteil ausgelegt.

Zum Beispiel kann auf der Seite des beweglichen Möbelteils ein Scharniertopf so kontaktiert werden, dass die Kontaktierung von außen nicht ersichtlich ist, wenn die Stromführung für elektrische Leitungselemente innerhalb des beweglichen Möbelteils erfolgt und zum Beispiel seitlich auf den Scharniertopf trifft.

Darüber hinaus ist es vorteilhaft, wenn die Stromführungsmittel wenigstens ein gefedertes Kontaktelement für eine elektrische Kontaktierung umfassen.

Ein gefedertes Kontaktelement gewährleistet eine sichere Kontaktierung durch einen stetigen Druck einer Kontaktfläche am Kontaktelement zu einer anderen Kontaktfläche, zum Beispiel unmittelbar am Scharnierarm oder Scharniertopf eines Scharniers.

Durch den gefederten Kontakt bleibt die Kontaktierung auch dann sicher erhalten, wenn, wie bei einem Möbelteil, das beweglich zu einem feststehenden Möbelteil angeordnet ist, eine Kontaktstelle ständig Erschütterungen ausgesetzt ist.

Vorzugsweise ist ein gefedertes Kontaktelement an der ersten und/oder zweiten Stromführungseinrichtung für die elektrische Kontaktierung eines Teils des Scharniers vorgesehen. In diesem Zusammenhang ist es darüber hinaus bevorzugt, wenn die jeweilige Kontakteinheit jeweils ein gefedertes Kontaktelement für die elektrische Kontaktierung umfasst.

Damit kann zum Beispiel ein Scharnier völlig unverändert bleiben, wogegen die sichere Kontaktierung durch das Kontaktelement als insbesondere eine in einer Bohrung anordenbare kompakte Einheit zur Verfügung gestellt wird.

Nach dem ersten Aspekt der Erfindung umfasst die Verankerungseinheit einen Dübel, in welchem ein Kontaktorgan angeordnet ist.

Das Kontaktorgan umfasst insbesondere ein gefedertes Kontaktelement. Der Dübel kann ein Einschlagdübel sein, der sich damit leicht in einer Bohrung an gewünschter Stelle sicher durch Einschlagen fixieren lässt. Damit wird eine einfache Montage ermöglicht.

In einer außerdem bevorzugten Ausgestaltung der Erfindung ist ein gefedertes Kontaktelement für eine feste Anordnung zwischen Möbelteil und Scharnier vorgesehen.

Durch das Auslegen eines gefederten Kontaktelements so, dass es zwischen Möbelteil und einem Teil des Scharniers angeordnet werden kann, lässt es sich vorteilhafterweise verdeckt unterbringen und zudem wird eine optimale Kraftübertragung auf das Teil des Scharniers ermöglicht, das das gefederte Kontaktelement abdeckt. Damit ergibt sich ein guter dauerhafter elektrischer Kontakt.

Im Weiteren ist es bevorzugt, wenn die dritte Stromführungseinrichtung wenigstens ein gefedertes elektrisches Kontaktelement umfasst.

Ein gefedertes elektrisches Kontaktelement oder vorzugsweise gefederte elektrische Kontaktelemente am jeweiligen Ende der dritten Stromführungseinrichtung ermöglichen eine Vereinfachung der Ausgestaltung einer Kontakteinheit, die im jeweiligen Möbelteil untergebracht ist. Wenn das Kontaktelement der dritten Stromführungseinheit federnd auf die Kontakteinheit im jeweiligen Möbelteil drückt, kann diese als einfaches starres Bauteil ausgeführt sein, ohne dass zusätzlich federnde Elemente in der Kontakteinheit notwendig werden.

### Beschreibung der Ausführungsbeispiele

Mehrere Ausführungsbeispiele sind nachstehend unter Angabe von weiteren Vorteilen und Einzelheiten anhand der Zeichnungen erläutert. Die Figuren 1a bis 2c zeigen Ausführungsformen der Erfindung nach dem Anspruch 1. Die Figuren 8a bis 8d zeigen Ausführungsformen der Erfindung nach dem Anspruch 2. Die Ausführungsformen der Figuren 3a bis 7e sind nicht Teil der beanspruchten Erfindung, sondern dienen dem Verständnis der Erfindung. Es zeigen:
- Figur 1a: in einer perspektivischen Explosionszeichnung den Ausschnitt einer Schranktür mit vorbereiteter Topfbohrung sowie den Ausschnitt einer Korpuswand mit vorbereiteten Bohrungen und ein für die vorbereiteten Bohrungen vorgesehenes aus dem Stand der Technik bekanntes Viergelenkscharnier sowie Teile einer Stromführungsvorrichtung,
- Figur 1b: ein Schnittbild der in Figur 1a gezeigten Teile im zusammengefügten Zustand,
- Figur 1c: den in Figur 1b mit A markierten Ausschnitt vergrößert dargestellt,
- Figur 2a bis 2c: zu Figur 1a bis 1c entsprechende Darstellungen einer zweiten Ausführungsform,
- Figur 3a bis 3c: eine zu Figur 1a bis 1c entsprechende Darstellungen einer dritten Ausführungsform,
- Figur 4a: in einer perspektivischen Darstellung eine Ausführungsform für die Anordnung einer Glastür an einem Möbelkorpus in einer perspektivischen Teilansicht von schräg oben,
- Figur 4b: die Ausführungsform von Figur 4a in einer perspektivischen Teilansicht von schräg unten,
- Figur 5: die Ausführungsform nach Figur 4b in entsprechender Perspektive als Explosionsdarstellung,
- Figur 6a: ein Teil des Scharniers gemäß der Figuren 4a, 4b, 5 mit Stromführungsvorrichtung in perspektivischer Explosionsdarstellung,
- Figur 6b: den in Figur 6a mit A markierten Ausschnitt vergrößert dargestellt,
- Figuren 7a bis 7e: eine weitere Ausführungsform einer Stromführungsvorrichtung für die Seite des beweglichen Möbelteils in einer perspektivischen auseinander gebauten Darstellung mit einem abgenommenen Kontaktblock (Figur 7a), einer Seitenansicht (Figur 7b), eine Schnittansicht entlang der Linie A-A in Figur 7b (Figur 7a), eine Draufsicht (Figur 7d) sowie eine perspektivische Explosionsansicht des Kontaktblocks (Figur 7c) und
- Figuren 8a bis 8d: eine Ausführungsform mit Stromführungsvorrichtung am Scharnier in einer Seitenansicht (Figur 8a), einer geschnittenen Seitenansicht (Figur 8b) und zwei perspektivischen Explosionsdarstellungen (Figuren 8c und 8d).

In den Figuren 1a bis 1c ist eine Ausgestaltung einer Stromführungsvorrichtung 1 zur Stromführung zwischen einem Möbelkorpus 2 und einer Schranktür 3 veranschaulicht, bei welchen im Möbelkorpus 2 eine Stromführungseinrichtung 5 auf der Grundlage eines Dübelsystems und in der Schranktür 3 eine Stromführungseinrichtung 4 auf der Grundlage eines Klemmsystems für ein herkömmliches Viergelenkscharnier 6 veranschaulicht ist.

Das Viergelenkscharnier 6 umfasst einen Scharnierarm 6a sowie einen Scharniertopf 6b, wobei Scharnierarm 6a und Scharniertopf 6b über einen Innengelenkhebel 6c und einen Außengelenkhebel 6d in der Art eines Vierglenks miteinander verbunden sind.

In der Schranktür 3 ist eine Topfbohrung 3a für die Unterbringung des Scharniertopfs 6b sowie eine Bohrung 7 zur Anordnung der Stromführungseinrichtung 4 eingebracht. Der Möbelkorpus 2 umfasst zwei Bohrungen 2a, 2b zur Unterbringung von Befestigungsdübeln 6e, 6f des Viergelenkscharniers 6, zu dessen fixen Montage am Möbelkorpus 2 über Befestigungsschrauben 6g.

Die Befestigungsdübel 6e, 6f sowie die Befestigungsschrauben 6g sind an einer Montageplatte 6h des Scharnierarms 6a angeordnet (siehe insbesondere Figur 1c).

Die Stromführungseinrichtung 4 umfasst einen Leiter 4a, der mit einem Klemmkontakt 4b verbunden ist.

Der Klemmkontakt 4b ist teilweise in der Bohrung 7 und teilweise in der Topfbohrung 3a angeordnet, sodass bei Einsetzen des Scharniertopfs 6b in die Topfbohrung 3a der Klemmkontakt 4b federnd zwischen einer Wand der Topfbohrung 3a und dem Scharniertopf 6b eingeklemmt wird. Damit wird der Scharniertopf 6b mit der Stromführungseinrichtung 4 elektrisch kontaktiert.

Die Stromführungseinrichtung 5 umfasst ebenfalls einen Leiter 5a sowie eine Kontakteinheit 5b, die mit dem Leiter elektrisch verbunden ist.

Die Kontakteinheit 5b besitzt ein Gehäuse 8 in Form eines Einschlagdübels, der in eine Bohrung 14 in der Korpuswand 2 eingeschlagen ist. Im Gehäuse 8 ist ein Kontaktelement 9 über eine Druckfeder 9a so untergebracht, dass das Kontaktelement 9 aus dem Gehäuse 8 aus einer Öffnung 8a drängt.

Das Kontaktelement 9 ist mit dem Leiter 5a verbunden (siehe Figur 1c).

In Figur 1b und 1c ist der montierte Zustand dargestellt. Das Kontaktelement 9 wird von der Montageplatte 6h abgedeckt und in das Gehäuse 8 gedrückt, das heißt, das Kontaktelement 9 liegt in engem Kontakt an der Montageplatte 6h und ist somit elektrisch mit dem Scharnierarm 6a kontaktiert.

Die Ausführungsform einer Stromführungsvorrichtung 10 nach den Figuren 2a bis 2c entspricht im Wesentlichen der Ausführungsform der Stromführungsvorrichtung 1 gemäß der Figuren 1a bis 1c bis auf die Ausgestaltung der Kontakteinheit 5b. Diese ist als Bausatz ausgestaltet, bei welchem ein Kontaktelement 11 von einer Feder 11a aus einem Gehäuse 12 gedrängt wird, wobei durch ein Einschraubelement 13 ein Anschlag bereitgestellt wird, sodass das Kontaktelement 11 nicht vollends aus dem Gehäuse 12 fallen kann. Vielmehr wird dadurch eine bevorzugte Montage ermöglicht, bei welcher zum Beispiel das Gehäuse 12 zunächst in die Bohrung 14 eingesetzt wird, zum Beispiel eingeschlagen wird, wenn das Gehäuse 12 als Einschlagdübel ausgebildet ist. Anschließend werden die weiteren Elemente 11a, 11 sowie 13 eingesetzt, nachdem eine Verbindung mit dem Leiter 5a erfolgt ist.

Auch in diesem Fall wird das Kontaktelement 11 durch die Montageplatte 6h in das Gehäuse 12 eingedrückt, sodass das Kontaktelement an dieser anliegt und einen elektrischen Kontakt ausbildet. Eine Stromführung kann somit vom Leiter 5a über das Kontaktelement 11, das Scharnier 6 zum Klemmkontakt 4b und zum Leiter 4a erfolgen.

Die Ausführungsform einer Stromführungsvorrichtung 15 nach den Figuren 3a bis 3c unterscheidet sich von den beiden vorangegangenen Ausführungsformen (Figur 1a bis 1c und Figur 2a bis 2c) dadurch, dass die Kontaktierung des Scharnierarms 6a an der Montageplatte 6h in Entsprechung wie die Kontaktierung des Scharniertopfs 6b über einen Klemmkontakt 16 (siehe insbesondere Figur 3c) erfolgt, der mittels einer Schraube 17 in eine Langlochausnehmung 18 des Möbelkorpus 2 mit anschließender Bohrung 19 zur Führung eines Leiters 16a eingeschraubt ist.

Der Leiter 16a ist mit dem Klemmkontakt 16 elektrisch verbunden. Damit entsteht eine elektrische Verbindung von Leiter 16a über Klemmkontakt 16, den Scharnierarm 6a durch Kontakt an der Montageplatte 6h zum Scharniertopf 6b über die Gelenkhebel 6c und 6d auf den Klemmkontakt 4b und weiter zum Leiter 4a.

In den Figuren 4a, 4b, 5, 6a sowie 6b ist eine Ausgestaltung einer Stromführungsvorrichtung 20 für ein Scharnier 21 veranschaulicht, das für eine Montage, zum Beispiel einer Glasscheibe 22 an einem Möbelkorpus 2 ausgebildet ist.

Bei einer Ausführungsform einer Schranktür aus zum Beispiel Glas ist es nicht möglich darin eine Topfbohrung unterzubringen. Dementsprechend muss das Teil 25 des Scharniers 21, das normalerweise dem Scharniertopf 6b entspricht, anders ausgebildet sein, um daran zum Beispiel eine Glasscheibe zu befestigen.

Das Scharnier 21 ist vorzugsweise ebenfalls ein Viergelenkscharnier mit Innengelenkhebel 21a und Außengelenkhebel 21b. Innengelenkhebel und Außengelenkhebel 21a, 21b werden an einem J-Stift 23, von dem ein Teil in Figur 6b dargestellt ist, gelagert, dessen beide Schenkel Lagerachsen für die Gelenkhebel 21a, 21b bereitstellen. Dieser J-Stift 23 wird zur Kontaktierung des Scharniers 21 auf der Türseite, das heißt der Seite der Glasscheibe 22, genutzt. Hierzu wird auf den in Figur 6b bzw. Figur 5 zu sehenden Teil des J-Stifts 23 ein Kontaktschuh 24 aufgeklemmt und somit diese Seite des Scharniers 21 elektrisch kontaktiert.

Die andere Seite des Scharniers 22, die am Möbelkorpus 2 sitzt, kann insbesondere so wie in den Ausführungsformen der Figuren 1, 2 oder 3 ausgebildet sein.

In Figur 4b ist hierzu lediglich der Leiter 5a angedeutet.

Die Kontaktierung der dem Scharniertopf entsprechenden Seite kann auch mittels eines Aufschiebesystems gemäß der Figuren 7a bis 7e erfolgen. In Figur 7a sind die Gelenkhebel 21a und 21b dargestellt, sowie die topfartige Aufnahme 25, die zum Beispiel aus Kunststoff besteht, und in welcher für die Lagerung der Gelenkhebel 21a und 21b der metallische J-Stift 23 eingesetzt ist.

Figur 7a zeigt außerdem einen abgenommenen Kontaktblock 26 mit Leiter 26a und Blockbauteil 26b. Außerdem sind im Kontaktblock 26 eine Druckfeder 27, ein Kontaktelement 28 und ein Abdeckteil 29 vorgesehen, sodass das Kontaktelement 28 aus dem Kontaktblock 26 nicht heraus fällt, sondern federnd und überstehend gegen das Abdeckteil 29 gehalten ist. Zur Kontaktierung des J-Stifts 23 wird der Kontaktblock 26 auf die topfartige Aufnahme 25 aufgeschoben, wodurch das Kontaktelement 28 zurück federt und in elektrischen Kontakt mit dem J-Stift 23 kommt.

In Figur 7b sowie 7d ist dieser zusammengebaute Zustand dargestellt. Außerdem zeigt Figur 7d noch einen Teil eines Scharnierarms 21c des Scharniers 21.

Details zur Kontaktierung des J-Stifts 23 sind in der Schnittansicht Figur 7c des Schnitts A-A aus Figur 7b ersichtlich. Auf den J-Stift 23 drückt federnd das Kontaktelement 28.

In den Figuren 8a bis 8d ist eine Ausgestaltung einer Stromführungsvorrichtung 30 veranschaulicht, bei welcher zur Stromführung am Scharnier 6, zum Beispiel das Vierglenkscharnier, eine zusätzliche Stromführungseinrichtung 31 (siehe insbesondere Figur 8c) vorgesehen ist.

Die Stromführungseinrichtung 31 umfasst einen Leiter 32 mit gefederten Enden 33, 34 sowie Abdeckelemente 35, 36, 37, die zum Beispiel auf das Scharnier 6 aufgerastet werden. Beispielsweise kann das Abdeckelement 35 mit dem Abdeckelement 36 über eine Achse 38 gelenkig verbunden sein, sodass das Abdeckelement 36 den Bewegungen des Scharniers 6 folgen kann. Im vorderen Teil des Abdeckteils 36 können hierzu Nutenelemente (nicht dargestellt) ausgebildet sein, die in einer Nut 39 im Abdeckelement 37 verschiebbar aufgenommen sind.

Die Abdeckelemente 35, 36, 37 können zum Beispiel aus Kunststoff sein, um den Leiter 32 gegebenenfalls zu isolieren.

Ein zusammengebauter Zustand von Abdeckelementen 35, 36 und 37 sowie eingesetztem Leiter 32 ist in Figur 8d ersichtlich, abgenommen von der restlichen Anordnung aus Scharnier 6 und Stromführungseinrichtungen 40, 41.

Die Stromführungseinrichtungen 40, 41 umfassen jeweils einen Leiter 42, 43 sowie einen Kontaktdübel 44, 45. Dieser kann als starres massives Bauteil ausgeführt sein, da die jeweiligen Enden 33, 34 des Leiters 32 vorzugsweise federnd darauf drücken.

Um einen sicheren Kontakt zu gewährleisten, können die Kontaktdübel Vertiefungen 44a bzw. 45a aufweisen, in welche die federnden Enden 33, 34 des Leiters 32 eingreifen.

In Figur 8b ist der vollständig zusammengesetzte Zustand von Stromführungsvorrichtung 30, bestehend aus den Stromführungseinrichtungen 31, 40, 41 an einem Möbelkorpus 2 bzw. einer Schranktür 3 über ein Scharnier 6 dargestellt.

Die Stromführung erfolgt somit zum Beispiel vom Leiter 42 auf den Kontaktdübel 44 über den Leiter 32 zum Kontaktdübel 45, der mit dem Leiter 43 elektrisch verbunden ist.

**Bezugszeichenliste:**

| | | | |
|---|---|---|---|
| 1 | Stromführungsvorrichtung | 16a | Leiter |
| 2 | Möbelkorpus | 17 | Schraube |
| 2a | Bohrung | 18 | Langlochausnehmung |
| 2b | Bohrung | 19 | Bohrung |
| 3 | Schranktür | 20 | Stromführungsvorrichtung |
| 3a | Topfbohrung | 21 | Scharnier |
| 4 | Stromführungseinrichtung | 21a | Innengelenkhebel |
| 4a | Leiter | 21b | Außengelenkhebel |
| 4b | Klemmkontakt | 21c | Scharnierarm |
| 5 | Stromführungseinrichtung | 22 | Glasscheibe |
| 5a | Leiter | 23 | J-Stift |
| 5b | Kontakteinheit | 24 | Kontaktschuh |
| 6 | Viergelenkscharnier | 25 | topfartige Aufnahme |
| 6a | Scharnierarm | 26 | Kontaktblock |
| 6b | Scharniertopf | 26a | Leiter |
| 6c | Innengelenkhebel | 26b | Blockbauteil |
| 6d | Außengelenkhebel | 27 | Feder |
| 6e | Befestigungsdübel | 28 | Kontaktelement |
| 6f | Befestigungsdübel | 29 | Abdeckteil |
| 6g | Befestigungsschraube | 30 | Stromführungsvorrichtung |
| 6h | Montageplatte | 31 | Stromführungseinrichtung |
| 7 | Bohrung | 32 | Leiter |
| 8 | Gehäuse | 33 | gefedertes Ende |
| 8a | Öffnung | 34 | gefedertes Ende |
| 9 | Kontaktelement | 35 | Abdeckelement |
| 9a | Feder | 36 | Abdeckelement |
| 10 | Stromführungsvorrichtung | 37 | Abdeckelement |
| 11 | Kontaktelement | 38 | Achse |
| 11a | Feder | 39 | Nut |
| 12 | Gehäuse | 40 | Stromführungseinrichtung |
| 13 | Einschraubelement | 41 | Stromführungseinrichtung |
| 14 | Bohrung | 42 | Leiter |
| 15 | Stromführungsvorrichtung | 43 | Leiter |
| 16 | Klemmkontakt | 44 | Kontaktdübel |
| 44a | Vertiefung | 45a | Vertiefung |
| 45 | Kontaktdübel | | |

## Patentansprüche

1. Möbel mit einem Scharnier (6, 21) und einer Vorrichtung (1, 10, 15, 20, 30) zur Stromführung an ein bewegliches Möbelteil (3) des Möbels, das über das Scharnier (6, 21) beweglich mit einem Möbelkorpus (2) des Möbels verbunden ist, wobei das Scharnier (6, 21) einen Scharnierarm (6a) und einen Scharniertopf (6b) umfasst, wobei Stromführungsmittel vorgesehen sind, die eine erste Stromführungseinrichtung (4, 41) zur festen Anordnung auf der Seite des beweglichen Möbelteils (3) aufweisen, welche zur festen Anordnung im beweglichen Möbelteil (3) ausgelegt ist und am beweglichen Möbelteil (3) fest angeordnet ist, und dass die Stromführungsmittel eine zweite Stromführungseinrichtung (5) zur festen Anordnung im Möbelkorpus (2) aufweisen und am Möbelkorpus (2) fest angeordnet ist, wobei die jeweilige Stromführungseinrichtung (4, 5) eine Kontakteinheit (4b, 5b) besitzt, um das Scharnier (6, 21), einerseits auf der Seite des beweglichen Möbelteils (3) und andererseits auf der Seite des Möbelkorpus (2) zu kontaktieren, **dadurch gekennzeichnet, dass** zumindest die Kontakteinheit (5b) für die Seite des Möbelkorpus (2) eine Verankerungseinrichtung (8, 12, 17) zur Verankerung im Möbelkorpus (2) aufweist, wobei die Verankerungseinrichtung (8, 12, 17) einen Dübel (8, 12) umfasst, in welchem ein Kontaktorgan zur Kontaktierung des Scharniers (6, 21) angeordnet ist,.

2. Möbel mit einem Scharnier (6, 21) und einer Vorrichtung (1, 10, 15, 20, 30) zur Stromführung an ein bewegliches Möbelteil (3) des Möbels, das über das Scharnier (6, 21) beweglich mit einem Möbelkorpus (2) des Möbels verbunden ist, wobei das Scharnier (6, 21) einen Scharnierarm (6a) und einen Scharniertopf (6b) umfasst, wobei Stromführungsmittel vorgesehen sind, die eine erste Stromführungseinrichtung (41) zur festen Anordnung auf der Seite des beweglichen Möbelteils und eine zweite Stromführungseinrichtung (40) zur festen Anordnung im Möbelkorpus (2) aufweisen, wobei die erste und zweite Stromführungseinrichtung (39, 40) am Möbel angeordnet sind, **dadurch gekennzeichnet, dass** die Stromführungsmittel eine dritte Stromführungseinrichtung (31) zur Anordnung am Scharnier (6) umfassen, wobei die dritte Stromführungseinrichtung (31) am Scharnier (6, 21) angeordnet ist, wobei die erste und zweite Stromführungseinrichtung (41, 40) eine Kontakteinheit (44, 45) besitzt, um die dritte Stromführungseinrichtung (31) am Scharnier (6) einerseits auf der Seite des beweglichen Möbelteils (3) und andererseits auf der Seite des Möbelkorpus (2) zu kontaktieren, wobei zumindest die Kontakteinheit (44) für die Seite des Möbelkorpus (2) eine Verankerungseinrichtung (44) zur Verankerung im Möbelkorpus (2) aufweist.

3. Möbel nach Anspruch 2, **dadurch gekennzeichnet, dass** die Verankerungseinrichtung einen Dübel (8, 12) umfasst, in welchem ein Kontaktorgan angeordnet ist.

4. Möbel nach Anspruch 2, **dadurch gekennzeichnet, dass** die erste Stromführungseinrichtung (4, 41) für eine feste Anordnung im beweglichen Möbelteil (3) ausgelegt ist.

5. Möbel nach einem der vorhergehenden Ansprüche, **dadurch gekennzeichnet, dass** die Stromführungsmittel wenigstens ein gefedertes Kontaktelement (4b, 9, 11, 16, 24, 28) für eine elektrische Kontaktierung umfassen.

6. Möbel nach einem der vorhergehenden Ansprüche, **dadurch gekennzeichnet, dass** ein gefedertes Kontaktelement (4b, 9, 11, 16, 24, 28, 33, 34) an der ersten und/oder zweiten Stromführungseinrichtung (4, 5) für die elektrische Kontaktierung eines Teils (6b, 6h, 23) des Scharniers (6, 21) vorgesehen ist.

7. Möbel nach einem der vorhergehenden Ansprüche, **dadurch gekennzeichnet, dass** die jeweilige Kontakteinheit (4b, 5b, 44, 45) jeweils ein gefedertes Kontaktelement (4b, 9, 11, 16, 24, 28, 33, 34) für die elektrische Kontaktierung umfasst.

8. Möbel nach einem der vorhergehenden Ansprüche, **dadurch gekennzeichnet, dass** ein gefedertes Kontaktelement (4b, 9, 11, 16, 24, 28, 33, 34) für eine feste Anordnung zwischen Möbelteil (2, 3) und Scharnier (6, 21) vorgesehen ist.

9. Möbel nach Anspruch 2, **dadurch gekennzeichnet, dass** die dritte Stromführungseinrichtung (31) wenigstens ein gefedertes elektrisches Kontaktelement (4b, 9, 11, 16, 24, 28, 33, 34) umfasst.

10. Möbel nach einem der Ansprüche 1 bis 9, wobei das Scharnier Stromführungsmittel aufweist.

## Claims

1. Furniture having a hinge (6, 21) and a device (1, 10, 15, 20, 30) for carrying current to a movable furniture part (3) of the furniture, which is movably connected to a furniture body (2) of the furniture via the hinge (6, 21), wherein the hinge (6, 21) comprises a hinge arm (6a) and a hinge pot (6b), wherein current-carrying means are provided, which have a first current-carrying device (4, 41) for fixed arrangement on the side of the movable furniture part (3), which is designed for fixed arrangement in the movable furniture part (3) and is fixedly arranged on the movable furniture part (3), and in that the current-carrying means have a second current-carrying device (5) for fixed arrangement in the furniture body (2) and is fixedly arranged on the furniture body (2), wherein the respective current-carrying device (4, 5) has a contact unit (4b, 5b) to make contact with the hinge (6, 21) on the side of the movable furniture, (3), on the one hand, and on the side of the furniture body (2), on the other hand, **characterized in that** at least the contact unit (5b) for the side of the furniture body (2) has an anchoring device (8, 12, 17) for anchoring in the furniture body (2), wherein the anchoring device (8, 12, 17) comprises a dowel (8, 12), in which a contact member for making contact with the hinge (6, 21) is arranged.

2. Furniture having a hinge (6, 21) and a device (1, 10, 15, 20, 30) for carrying current to a movable furniture part (3) of the furniture, which is movably connected to a furniture body (2) of the furniture via the hinge (6, 21), wherein the hinge (6, 21) comprises a hinge arm (6a) and a hinge pot (6b), wherein current-carrying means are provided, which have a first current-carrying device (41) for fixed arrangement on the side of the movable furniture part, and a second current-carrying device (40) for fixed arrangement in the furniture body (2), wherein the first and second current-carrying device (39, 40) are arranged on the furniture, **characterized in that** the current-carrying means comprise a third current-carrying device (31) for arrangement on the hinge (6), wherein the third current-carrying device (31) is arranged on the hinge (6, 21), wherein the first and second current-carrying device (41, 40) have a contact unit (44, 45) to make contact with the third current-carrying device (31) on the hinge (6) on the side of the movable furniture part (3), on the one hand, and on the side of the furniture body (2), on the other hand, wherein at least the contact unit (44) for the side of the furniture body (2) has an anchoring device (44) for anchoring in the furniture body (2).

3. Furniture according to Claim 2, **characterized in that** the anchoring device comprises a dowel (8, 12), in which a contact member is arranged.

4. Furniture according to Claim 2, **characterized in that** the first current-carrying device (4, 41) is designed for a fixed arrangement in the movable furniture part (3).

5. Furniture according to one of the preceding claims, **characterized in that** the current-carrying means comprise at least one sprung contact element (4b, 9, 11, 16, 24, 28) for making an electric contact.

6. Furniture according to one of the preceding claims, **characterized in that** a sprung contact element (4b, 9, 11, 16, 24, 28, 33, 34) is provided on the first and/or second current-carrying device (4, 5) for making the electric contact with a part (6b, 6h, 23) of the hinge (6, 21).

7. Furniture according to one of the preceding claims, **characterized in that** the respective contact unit (4b, 5b, 44, 45) respectively comprises a sprung contact element (4b, 9, 11, 16, 24, 28, 33, 34) for making the electric contact.

8. Furniture according to one of the preceding claims, **characterized in that** a sprung contact element (4b, 9, 11, 16, 24, 28, 33, 34) is provided for a fixed arrangement between the furniture part (2, 3) and hinge (6, 21).

9. Furniture according to Claim 2, **characterized in that** the third current-carrying device (31) comprises at least one sprung electric contact element (4b, 9, 11, 16, 24, 28, 33, 34).

10. Furniture according to one of Claims 1 to 9, wherein the hinge has current-carrying means.

## Revendications

1. Meuble comprenant une charnière (6, 21) et un dispositif (1, 10, 15, 20, 30) destiné à amener du courant à une partie mobile (3) du meuble, laquelle est reliée de manière mobile à un corps (2) du meuble par le biais de la charnière (6, 21), la charnière (6, 21) comprenant un bras de charnière (6a) et une cuvette de charnière (6b), des moyens d'amenée de courant étant prévus qui comportent un premier système de transport de courant (4, 41), destiné à être disposé de manière fixe du côté de la partie mobile (3) du meuble, lequel premier système est conçu pour être disposé de manière fixe dans la partie mobile (3) du meuble et est disposé de manière fixe au niveau de la partie mobile (3) du meuble, et en ce que les moyens d'amenée de courant comportent un deuxième système d'amenée de courant (5), destiné à être disposé de manière fixe dans le corps (2) du meuble et disposé de manière fixe au niveau du corps (2) du meuble, le système d'amenée de courant respectif (4, 5) possédant une unité de contact (4b, 5b) pour venir en contact avec la charnière (6, 21), d'une part du côté de la partie mobile (3) du meuble et d'autre part du côté du corps (2) du meuble, **caractérisé en ce qu'**au moins l'unité de contact (5b) comporte du côté du corps (2) du meuble un système d'ancrage (8, 12, 17) destiné à l'ancrage dans le corps (2) du meuble, le système d'ancrage (8, 12, 17) comprenant une cheville (8, 12) dans laquelle est disposé un organe de contact destiné à venir en contact avec la charnière (6, 21).

2. Meuble comprenant une charnière (6, 21) et un dispositif (1, 10, 15, 20, 30) destiné à amener du courant à une partie mobile (3) du meuble, laquelle est reliée de manière mobile à un corps (2) du meuble par le biais de la charnière (6, 21), la charnière (6, 21) comprenant un bras de charnière (6a) et une cuvette de charnière (6b), des moyens de transport de courant étant prévus qui comportent un premier système d'amenée de courant (41) destiné à être disposé de manière fixe du côté de la partie mobile du meuble et un deuxième système d'amenée de courant (40) destiné à être disposé de manière fixe dans le corps (2) du meuble, les premier et deuxième systèmes d'amenée de courant (39, 40) étant disposés au niveau du meuble, **caractérisé en ce que** les moyens d'amenée de courant comprennent un troisième système d'amenée de courant (31) destiné à être disposé au niveau de la charnière (6), le troisième système d'amenée de courant (31) étant disposé au niveau de la charnière (6, 21), le premier et le deuxième système d'amenée de courant (41, 40) possédant une unité de contact (44, 45) pour venir en contact avec le troisième système d'amenée de courant (31) au niveau de la charnière (6) d'une part du côté de la partie mobile (3) du meuble et d'autre part du côté du corps (2) du meuble, au moins l'unité de contact (44) du côté du corps (2) du meuble comportant un système d'ancrage (44) destiné à l'ancrage dans le corps (2) du meuble.

3. Meuble selon la revendication 2, **caractérisé en ce que** le système d'ancrage comprend une cheville (8, 12) dans laquelle est disposé un organe de contact.

4. Meuble selon la revendication 2, **caractérisé en ce que** le premier système d'amenée de courant (4, 41) est conçu pour être disposé de manière fixe dans la partie mobile (3) du meuble.

5. Meuble selon l'une des revendications précédentes, **caractérisé en ce que** les moyens d'amenée de courant comprennent au moins un élément de contact à ressort (4b, 9, 11, 16, 24, 28) destiné à établir un contact électrique.

6. Meuble selon l'une des revendications précédentes, **caractérisé en ce qu'**un élément de contact à ressort (4b, 9, 11, 16, 24, 28, 33, 34) est prévu sur le premier et/ou deuxième système d'amenée de courant (4, 5) pour établir le contact électrique avec une partie (6b, 6h, 23) de la charnière (6, 21).

7. Meuble selon l'une des revendications précédentes, **caractérisé en ce que** les unités de contact respectives (4b, 5b, 44, 45) comportent chacune un élément de contact à ressort (4b, 9, 11, 16, 24, 28, 33, 34) destiné à établir le contact électrique.

8. Meuble selon l'une des revendications précédentes, **caractérisé en ce qu'**un élément de contact à ressort (4b, 9, 11, 16, 24, 28, 33, 34) est prévu pour être disposé de manière fixe entre la partie (2, 3) du meuble et la charnière (6, 21).

9. Meuble selon la revendication 2, **caractérisé en ce que** le troisième système d'amenée de courant (31) comprend au moins un élément de contact électrique à ressort (4b, 9, 11, 16, 24, 28, 33, 34).

10. Meuble selon l'une des revendications 1 à 9, la charnière comportant des moyens d'amenée de courant.
